# EUROPÄISCHE PATENTSCHRIFT

(11) **EP 1 652 203 B1**
(45) Veröffentlichungstag und Bekanntmachung des Hinweises auf die Patenterteilung: **09.05.2007**
(21) Anmeldenummer: 04741006.3
(22) Anmeldetag: 14.07.2004
(51) Int. Cl.: H01H 47/00, F16P 3/00

(54) **SCHUTZGERÄT ZUR EIGNUNG FÜR KASKADENSCHALTUNGEN UND ENTSPRECHENDES VERFAHREN ZUM SICHERHEITSBEDINGTEN SCHALTEN**
PROTECTOR SUITABLE FOR CASCADE CONNECTIONS AND CORRESPONDING METHOD FOR SAFETY-CONDITIONED SWITCHING
INSTALLATION DE PROTECTION ADAPTEE A DES CIRCUITS EN CASCADE ET PROCEDE CORRESPONDANT PERMETTANT LA REALISATION DE CONNEXIONS SECURISEES

(30) Priorität: 08.08.2003 DE 10336574
(43) Veröffentlichungstag der Anmeldung: 03.05.2006
(73) Patentinhaber: SIEMENS AKTIENGESELLSCHAFT, 80333 München (DE)
(72) Erfinder: HEBERLEIN, Thomas, 90537 Feucht (DE)
(86) Internationale Anmeldenummer: PCT/EP2004/007797
(87) Internationale Veröffentlichungsnummer: WO 2005/017932

(56) Entgegenhaltungen:
- DE-A- 10 011 211
- DE-A- 19 715 098
- US-A1- 2002 130 557

## Beschreibung

Die vorliegende Erfindung betrifft ein Schutzgerät zum sicherheitsbedingten Schalten einer elektrischen Einheit mit einem ersten Eingang zur Aufnahme eines Ausschaltsignals, einem zweiten Eingang zur Aufnahme eines Einschaltsignals in Form eines Einschaltimpulses und einem Ausgang zum Ansteuern der elektrischen Einheit. Darüber hinaus betrifft die vorliegende Erfindung ein entsprechendes Verfahren zum sicherheitsbedingten Schalten einer elektrischen Einheit.

Bei sicherheitsrelevanten Anlagen und Einrichtungen kann ein Not-Aus-Taster zum Schalten der Anlage bzw. Einrichtung vorgesehen sein. Das Abschalten erfolgt durch ein Sicherheits- bzw. Schutzgerät. In FIG 1 ist ein derartiges System als Blockschaltdiagramm dargestellt. Das Schutzgerät 1, das auch als Not-Aus-Gerät bezeichnet werden kann, besitzt einen mehrkanaligen Eingang, über den es ein Not-Aus-Signal von einem Not-Aus-Taster 2 erhält. Darüber hinaus besitzt das Schutzgerät 1 einen zweiten Eingang, über den ein Einschaltsignal von einem Ein-Taster 3 aufgenommen werden kann. Dieser Eintaster 3 ist als Normally-Open-Taster ausgestaltet. Das Schutzgerät 1 steuert einen Aktor 4, z.B. einen Schütz an. Der Aktor 4 schaltet seinerseits einen Lastkontakt 5 und gleichzeitig einen Überwachungskontakt 6. Im nicht aktiven Zustand des Aktors 4 ist der Lastkontakt 5 offen und der Überwachungskontakt 6 geschlossen.

Nach der europäischen Sicherheitsnorm EN 954 darf für Kategorie 4 nach einem Not-Aus an einem Sicherheitsgerät kein automatische Wiederanlauf nach Beseitigung der Not-Aus-Ursache erfolgen. Dies bedeutet, dass nach dem Drücken eines Not-Aus-Tasters dieser zum Wiedereinschalten zunächst wieder verriegelt werden muss. Dabei läuft das Gerät noch nicht an. Erst wenn ein Ein-Taster betätigt wird, wird der Ausgang/ werden die Ausgänge freigegeben und das Gerät läuft an. Zusätzlich muss für die Kategorie 4 dieser Sicherheitsnorm EN 954 eine Überwachung der Aktoren gegeben sein, d.h. in den Ein-Taster-Kreis müssen Überwachungskontakte 6 des Not-Aus-Geräts 1 bzw. des angeschlossenen Aktors 4 eingebracht sein. Dadurch können Fehler des Aktors 4 erkannt werden. Ist nämlich beispielsweise der Lastkontakt 5 eines Schützes auf Grund einer Überlastung verschweißt, so ist der Überwachungskontakt 6 offen, auch wenn der Schütz nicht aktiviert ist. Dies bedeutet, dass der Ein-Taster-Kreis unterbrochen ist und ein Wiedereinschalten verhindert wird.

Für die Kategorie 4 der Sicherheitsnorm EN 954 ist ferner vorgeschrieben, dass die Auswertung des Ein-Taster-Kreises flankensensitiv sein muss. Speziell ist die fallende oder beide Flanken eines Einschaltimpulses zu erfassen. Dadurch kann beispielsweise ein ungewolltes Wiederanlaufen eines elektrischen Geräts durch einen Querschluss an den Ein- oder Ausgängen des Not-Aus-Geräts 1 verhindert werden.

Bei einer größeren Anlagen, beispielsweise einem Förderband, können mehrere Not-Aus-Taster vorgesehen sein. In diesem Fall werden die dazugehörigen Schutzgeräte kaskadenartig verschaltet, wie dies in FIG 2 dargestellt ist. Der wesentliche Aufbau jeder Schaltungsgruppe entspricht dem von FIG 1. Der Übersicht halber sind in FIG 2 nur zwei Stufen einer Kaskade mit jeweils einem Schutz- bzw. Not-Aus-Gerät bzw. einem Not-Aus-Taster dargestellt. Das erste Not-Aus-Gerät 11 ist mit einem zweikanaligen Not-Aus-Taster 12, 12' verbunden. Dieses wiederum steuert entsprechend der Kategorie 4 der Sicherheitsnorm EN 954 ebenfalls zwei Aktoren bzw. Kontaktvervielfacher 14 und 14' an. Die Aktoren 14 und 14' betätigen Überwachungskontakte 16 und 16', die in Reihe geschaltet sind und mit einem Ein-Taster 13 einen Ein-Taster-Kreis z.B. von einer externen Versorgungsspannungsquelle (24 V) zu dem Not-Aus-Gerät 11 bilden.

Mit Hilfe der Aktoren 14 und 14' werden ferner jeweils zwei Lastdoppelkontakte 15 und 15' betätigt. Diese bilden zusammen mit einem zweikanaligen Not-Aus-Taster 22, 22' einen Not-Aus-Kreis, an dem zweiten Not-Aus-Gerät 21. Diese steuert ebenfalls zwei Aktoren bzw. Kontaktvervielfacher 24 und 24' an, welche ihrerseits Überwachungskontakte 26 und 26' sowie Lastdoppelkontakte 25 und 25' betätigen. Die Überwachungskontakte 26 und 26' bilden mit einem Ein-Taster 23 den Ein-Taster-Kreis des Not-Aus-Geräts 21. Die Kaskadierung kann an den Lastdoppelkontakten 25 und 25' entsprechend beliebig fortgesetzt werden.

Die Funktionsweise dieser Kaskadenschaltung lässt sich wie folgt beschreiben. Wird an dem ersten Not-Aus-Gerät 11 der Not-Aus-Taster 12, 12' betätigt, so werden die Aktoren 14, 14' des Not-Aus-Geräts 11 abgesteuert. Damit werden auch die Lastkontakte 15, 15' dieser Aktoren 14, 14', die in den Not-Aus-Kreis des Not-Aus-Geräts 21 eingebaut sind, geöffnet. Dies führt, wie bereits im Not-Aus-Kreis des Not-Aus-Geräts 11 zu einer Unterbrechung im Not-Aus-Kreis des Not-Aus-Geräts 21. Damit werden auch die Aktoren 24 und 24' des Not-Aus-Geräts 21 abgeschaltet. Folglich werden sämtliche Lastkreise der Kaskade ausgeschaltet.

Wird nur der Not-Aus-Taster 22, 22' betätigt, so werden nur die Aktoren 24, 24' vom Not-Aus-Gerät 21 abgesteuert. Damit werden auch die Lastüberwachungskontakte 26, 26' sowie die Lastdoppelkontakte 25, 25' abgesteuert. Folglich werden sämtliche folgenden Lastkreise der Kaskade ausgeschaltet. Die Aktoren 14, 14' des Not-Aus-Geräts 11 bleiben aktiv.

Zum Wiedereinschalten der Lastkreise wird der Not-Aus-Taster 12, 12' des Not-Aus-Geräts 11 wieder verriegelt, d.h. der Not-Aus-Kreis ist in einem geschlossenen Zustand. Zu diesem Zeitpunkt sind die Lastkreise jedoch noch nicht geschlossen. Hierzu müssen zusätzlich die Ein-Taster 13 und 23 betätigt werden. Wird zuerst der Ein-Taster 23 an dem Not-Aus-Gerät 21 betätigt, so schaltet das Not-Aus-Gerät 21 seine Aktoren 24, 24' nicht ein, da die Aktoren 14, 14' des Not-Aus-Geräts 11 den Not-Aus-Kreis des Not-Aus-Geräts 21 noch unterbrechen. Zum Wiedereinschalten der Lastkreise muss also zunächst der Ein-Taster 13 des Not-Aus-Geräts 11 betätigt werden. Daraufhin werden die Aktoren 14, 14' des Not-Aus-Geräts 11 angesteuert und der Not-Aus-Kreis des Not-Aus-Geräts 21 geschlossen. Erst jetzt kann das Not-Aus-Gerät 21 durch Betätigen seines Ein-Tasters 23 gestartet werden. Dies bedeutet, dass für die Betätigung der Ein-Taster eine vorgeschriebene Reihenfolge einzuhalten ist. Derart unkomfortable Bedienverfahren von Anlagen sind jedoch für die Praxis ungeeignet.

Ein ähnliches Sicherheitsschaltgeräte-System ist aus der Druckschrift DE 100 11 211 A1 bekannt. Dieses Sicherheitsschaltgeräte-System umfasst zwei Sicherheitsschaltgeräte, die in ihrem Aufbau und ihrer Funktion einander entsprechen. Die beiden Geräte sind unter Zwischenschaltung eines Notausschalters hintereinander geschaltet. Außerdem ist an beiden Geräten ein Startschalter vorgesehen.

Die Aufgabe der vorliegenden Erfindung besteht somit darin, ein Schutzgerät bzw. Schutzsystem sowie ein entsprechendes Verfahren zum sicherheitsbedingten Abschalten einer elektrischen Einheit vorzuschlagen, mit denen das Bedienen komplexerer Anlagen komfortabler wird.

Erfindungsgemäß wird diese Aufgabe gelöst durch ein Schutzgerät zum sicherheitsbedingten Abschalten einer elektrischen Einheit mit einem ersten Eingang zur Aufnahme eines Ausschaltsignals einem zweiten Eingang zur Aufnahme eines Einschaltsignals in Form eines Einschaltimpulses und einen Ausgang zum Ansteuern der elektrischen Einheit, sowie einer Impulsverarbeitungseinrichtung zum Versetzen des Schutzgeräts in einen Aktivierungszustand, in dem es bei Nichtanliegen des Ausschaltsignals einschaltbar ist, für eine vorgegebene Zeitdauer ab der Aufnahme des Einschaltimpulses.

Ferner ist erfindungsgemäß vorgesehen ein Verfahren zum sicherheitsbedingten Schalten einer elektrischen Einheit durch Aufnehmen eins Ausschaltsignals, Ausschalten der elektrischen Einheit, Aufnehmen eines Einschaltsignals in Form eines Einschaltimpulses und Einschalten der elektrischen Einheit, wobei das Einschalten der elektrischen Einheit nach dem Aufnehmen des Einschaltimpulses nur für eine vorgebbare Zeitdauer möglich ist.

Vorzugsweise stammt das Einschaltsignal von einem Ein-Taster. Damit erhält das Schutzgerät einen einfachen Einschaltimpuls, der in der Regel die Binärform L-H-L aufweist.

Das Ausschaltsignal stammt üblicherweise von einem verriegelbaren Not-Aus-Taster. Das Schließen des Not-Aus-Tasters kann damit nicht unbewusst erfolgen, was für die Sicherheitstechnik von höchster Bedeutung ist.

Die elektrische Einheit, die von dem Schutzgerät geschaltet wird, kann ein Aktor und insbesondere ein Schütz sein. Dadurch können auch Lastkreise mit höheren Strömen ohne Weiteres geschaltet werden.

Die Ein- und Ausgänge des Schutzgeräts sollten mehrkanalig sein. Dies ist für die Kategorie 4 der Schutznorm EN 954 vorgeschrieben und erhöht den Sicherheitsstandard.

Vorteilhafterweise sind durch die Impulsverarbeitungseinrichtung die fallende oder beide Flanken des Einschaltimpulses zum Versetzen des Schutzgeräts in den Aktivierungszustand auswertbar. Diese Flankensensitivität ist ebenfalls durch die genannte Sicherheitsnorm vorgeschrieben, damit durch einen Querschluss kein unfreiwilliges Wiederanlaufen des Not-Aus-Geräts bzw. Schutzgeräts erfolgt.

Zur Realisierung des zeitlich begrenzten Aktivierungszustands kann die Impulsverarbeitungseinrichtung ein Zeitglied aufweisen, das nach dem Einschaltimpuls für eine vorbestimmte Zeit einen Quittierungsbefehl zur Aufrechterhaltung des Aktivierungszustands bereitstellt. Damit kann das Schutzgerät wie gewünscht eine gewisse Zeit nach dem Einschaltimpuls angeschaltet werden. Erfindungsgemäß können dadurch Reaktionszeiten der einzelnen Geräte untereinander berücksichtigt werden.

Vorzugsweise wird hier für die Zeitdauer für den Aktivierungszustand so eingestellt, dass sie der Aktivierungszeit mindestens einer elektrischen Einheit und/oder mindestens eines weiteren Schaltgeräts entspricht.

Besonders vorteilhaft ist die Verschaltung erfindungsgemäßer Schutzgeräte zu einem kaskadenförmigen Schutzsystem. Dabei wird der erste Eingang eines zweiten der mehreren Schutzgeräte von dem Ausgang eines der mehreren Schutzgeräte angesteuert. Dies gilt sinngemäß auch für die weiteren Kaskadenstufen. Die oben genannte Zeitdauer für den Aktivierungszustand ist hierfür so zu bemessen, dass sie größer ist als die Summe der Reaktionszeiten sämtlicher Schutzgeräte. Dieses Schutzsystem kann dann mit einem gemeinsamen Ein-Taster angeschaltet werden, wenn die Eingänge der mehreren Schutzgeräte entsprechend verschaltet sind. Somit können die durch die Schutzgeräte geschalteten Einheiten bzw. Anlagen komfortabel nach einer Not-Aus-Betätigung wieder eingeschaltet werden.

Die vorliegende Erfindung ist anhand der beigefügten Zeichnungen näher erläutert, in denen zeigen:
- FIG 1: ein Blockschaltdiagramm einer Sicherheitskombination gemäß dem Stand der Technik;
- FIG 2: ein Blockschaltdiagramm mehrerer kaskadierter Sicherheitskombinationen entsprechend dem Stand der Technik;
- FIG 3: ein Blockschaltbild kaskadierter Sicherheitskombinationen gemäß der vorliegenden Erfindung und
- FIG 4: ein Blockschaltbild zur erfindungsgemäßen EinTaster-Impulsauswertung.

Die nachfolgend geschilderten Ausführungsbeispiele stellen bevorzugte Ausführungsformen der vorliegenden Erfindung dar.

Der Einsatzzweck der folgenden Ausführungsform ist, wie erwähnt, beispielsweise ein Förderband, an dem mehrere Not-Aus-Taster montiert sind. Das Einschalten des Förderbands nach einer Not-Aus-Betätigung soll jedoch nur durch eine befugte Person durchgeführt werden. Hierzu befindet sich beispielsweise ein zentraler Ein-Taster an einer Steuerstelle, z.B. einem Schaltschrank. In FIG 3 ist ein hierzu geeignetes Sicherheitssystem mit mehreren Not-Aus-Geräten in Kaskadenschaltung mit einem gemeinsamen Ein-Taster als Blockschaltbild dargestellt. Der Aufbau gleicht im Wesentlichen dem von FIG 2, so dass hinsichtlich der gleichen Elemente auf die Beschreibung von FIG 2 verwiesen wird. Unterschiedlich zu der Ausführungsform von FIG 2 ist, dass in dem Ausführungsbeispiel nach FIG 3 lediglich ein einziger Ein-Taster 33 verwendet wird, der einen Ein-Impuls für sämtliche Schutz- bzw. Not-Aus-Geräte liefert. Es liegen also sowohl die Überwachungskontakte 16 und 16' als auch die Überwachungskontakte 26 und 26' in dem Ein-Taster-Kreis.

Werden die Not-Aus-Geräte 11 und 21 in bekannter Art und Weise ausgestaltet, so ist eine Systemrealisierung nach Kategorie 4 (überwachter Start/Wiederanlauf) nicht möglich. Der Grund hierfür liegt darin, dass der Ein-Taster-Impuls am untergeordneten Gerät 21 vor der Freigabe (Entriegelung) des Not-Aus-Kreises 15, 22 bzw. 15', 22' ankommt bzw. der Ein-Taster-Kreis 26', 26, 16, 16', 33 unterbrochen ist. Wird nämlich der Not-Aus-Taster 12, 12' zum Einschalten des Systems wieder verriegelt, d.h. geschlossen, und wird der gemeinsame Ein-Taster 33 betätigt (L-H-L-Impuls), so schaltet zwar das erste Not-Aus-Gerät 11 ein, das zweite Not-Aus-Gerät 21 kann jedoch nicht einschalten. Dies liegt daran, dass zum Zeitpunkt des Ein-Taster-Impulses der Not-Aus-Kreis vom zweiten Not-Aus-Gerät 21 noch unterbrochen ist, da die Aktoren des Not-Aus-Geräts 11 erst nach einer gewissen Reaktionszeit auf den Ein-Taster-Impuls reagieren.

Eine sehr einfache Lösung hierfür läge darin, dass man die mehreren Not-Aus-Geräte mit mehrfachem Drücken des gemeinsamen Ein-Tasters freigibt. Bei zwei Not-Aus-Geräten in Kaskade müsste man somit den Ein-Taster zweimal drücken, um das System wieder einzuschalten. Werden die Not-Aus-Aufbauten jedoch komplexer, so kann auch mit kleinen Steuerungen gearbeitet werden, die entsprechende Freigabeimpulse für die Not-Aus-Geräte erzeugen. Dies ist jedoch insbesondere in der Sicherheitstechnik mit sehr hohen Kosten verbunden und teilweise auch nicht zulässig.

Erfindungsgemäß ist nun vorgesehen, durch Modifikation der geräteinternen Auswertung des Ein-Taster-Impulses, mit einem einzigen Freigabebefehl durch den Ein-Taster 33 beide Not-Aus-Geräte 11 und 21 gleichzeitig einzuschalten und dabei die geforderten Sicherheitsbedingungen für die Not-Aus-Kreise einzuhalten.

In FIG 4 ist ein Blockschaltbild zur erfindungsgemäßen Ein-Taster-Auswertung dargestellt. Demnach wird ein Ein-Taster-Signal einer Flankenauswertung 40 unterzogen. Dabei wird entsprechend dem geforderten Sicherheitsstandard die fallende oder beide Flanken des Einschaltimpulses ausgewertet. Ein entsprechendes binäres Signal 401 wird einer Impulsverarbeitungseinrichtung 41 zur Verfügung gestellt. Diese verlängert den Einschaltimpuls auf eine vorbestimmte Quittierungszeit, indem ein Zeitglied gestartet wird. Daraus resultiert ein interner Quittierungsbefehl 411 für die weitere Sicherheitslogik, der für eine bestimmte Zeit, z.B. 500 ms, bereitgestellt wird. Diese Auswertung des Ein-Taster-Impulses wird kontinuierlich vorgenommen, auch wenn gerade ein Not-Aus vorliegt. Wird dann innerhalb dieser Quittierungszeit der Not-Aus-Kreis geschlossen, so wird über die Sicherheitslogik der Ausgang angesteuert und das zu schaltende Gerät wieder eingeschaltet.

Mit dieser erfindungsgemäßen Impulsverarbeitung ergibt sich folgender Funktionsverlauf für die Schaltung von FIG 3: Beide Not-Aus-Taster 12,12' und 22, 22' sind zum Wiedereinschalten des Geräts bzw. der Anlage bereits wieder geschlossen. Der Ein-Taster 33 wird betätigt, wodurch der aus FIG 4 bekannte L-H-L-Impuls 401 generiert wird. Das Not-Aus-Gerät 11 schaltet ein. Gleichzeitig wird auch im Not-Aus-Gerät 21 die Quittierungszeit gestartet. Nachdem das Not-Aus-Gerät 11 nach einer gewissen Reaktionszeit beide Aktoren 14, 14' geschlossen hat, erkennt das Not-Aus-Gerät 21 einen geschlossenen Not-Aus-Kreis 22, 22', 15, 15' und schaltet auf Grund des immer noch anliegenden Quittierungsbefehls ebenfalls seine Aktoren 24, 24' an. Schaltet das Not-Aus-Gerät 11 seine Aktoren 14, 14' auf Grund eines Fehlers nicht ein, so schaltet auch das Not-Aus-Gerät 21 seine Aktoren 24, 24' nicht an, da dann der Not-Aus-Kreis 22, 22', 15, 15' des zweiten Not-Aus-Geräts 21 offen ist. Der interne Quittierungsbefehl in den beiden Not-Aus-Geräten 11 und 21 wird dann nach Ablauf der Quittierungszeit gelöscht.

Die Quittierungszeit ist so zu wählen, dass bei einer gewünschten Kaskadierungstiefe der interne Quittierungsbefehl noch nach den einzelnen Reaktions- bzw. Aktivierungszeiten der Aktoren und Not-Aus-Geräte steht. Dies ist insbesondere bei elektrischen Not-Aus-Geräten leicht zu realisieren, da deren Reaktionszeiten gering sind und somit die Quittierungszeit klein ausfallen kann. Falls andererseits die Quittierungszeit in den Not-Aus-Geräten vorgegeben ist, kann je nach den Reaktionszeiten der einzelnen Geräte nur eine gewisse Kaskadierungstiefe erreicht werden. Zu hohe Kaskadierungstiefen sind jedoch zu vermeiden, da die Reaktionszeit beim Abschalten über den Not-Aus-Taster auf Grund der Kaskadierung für beachtliche Verzögerung sorgt.

Ein weiterer Vorteil ergibt sich dadurch, dass alle Überwachungskontakte 16, 16', 26, 26' in Reihe geschaltet sind. Liegt in dem untergeordneten Not-Aus-Gerät 21 oder dessen Aktor 24, 24' ein Fehler vor, so lässt sich auch das übergeordnete Not-Aus-Gerät 11 nicht wieder einschalten.

## Patentansprüche

1. Schutzgerät (11, 21) zum sicherheitsbedingten Abschalten einer elektrischen Einheit mit
- einem ersten Eingang zur Aufnahme eines Ausschaltsignals
- einem zweiten Eingang zur Aufnahme eines Einschaltsignals in Form eines Einschaltimpulses (401) und
- einen Ausgang zum Ansteuern der elektrischen Einheit (14, 14', 24, 24'),
**gekennzeichnet, durch**
eine Impulsverarbeitunseinrichtung (41) zum Versetzen des Schutzgeräts (11, 21) für eine vorgegebene Zeitdauer ab Aufnahme des Einschaltimpulses in einen Aktivierungszustand, in dem es bei Nichtanliegen des Ausschaltsignals eingeschaltet wird.

2. Schutzgerät nach Anspruch 1, wobei das Einschaltsignal von einem Ein-Taster (33) stammt.

3. Schutzgerät nach Anspruch 1 oder 2, wobei das Ausschaltsignal von einem verriegelbaren Not-Aus-Taster (12, 12', 22, 22') stammt.

4. Schutzgerät nach einem der vorhergehenden Ansprüche, wobei die elektrische Einheit (14, 14', 24, 24') ein Aktor und insbesondere ein Schütz ist.

5. Schutzgerät nach einem der vorhergehenden Ansprüche, wobei die Ein- und Ausgänge mehrkanalig sind.

6. Schutzgerät nach einem der vorhergehenden Ansprüche, wobei durch die Impulsverarbeitungseinrichtung (41) die fallende oder beide Flanken des Einschaltimpulses (401) zum Versetzen des Schutzgeräts in den Aktivierungszustand auswertbar sind.

7. Schutzgerät nach einem der vorhergehenden. Ansprüche, wobei die Impulsverarbeitungseinrichtung (41) ein Zeitglied aufweist, das nach dem Einschaltimpuls (401) für eine vorbestimmte Zeit einen Quittierungsbefehl zur Aufrechterhaltung des Aktivierungszustands bereitstellt.

8. Schutzgerät nach einem der vorhergehenden Ansprüche, wobei die vorgegebene Zeitdauer für den Aktivierungszustand mindestens der Aktivierungszeit der elektrischen Einheit (14, 14', 24, 24')und/oder eines weiteren Schutzgeräts entspricht.

9. Schutzsystem mit mehreren kaskadenartig verschalteten Schutzgeräten (11, 21) nach einem der vorhergehenden Ansprüche, wobei der erste Eingang eines zweiten der mehreren Schutzgeräte (21) von dem Ausgang eines ersten der mehreren Schutzgeräte (11) angesteuert ist.

10. Schutzsystem nach Anspruch 9, wobei die Eingänge der mehreren Schutzgeräte (11, 21) mit einem gemeinsamen Ein-Taster (33) verschaltet sind.

11. Verfahren zum sicherheitsbedingten Schalten einer elektrischen Einheit (14, 14', 24, 24') durch
- Aufnehmen eines Ausschaltsignals,
- Ausschalten der elektrischen Einheit (14, 14', 24, 24'),
- Aufnehmen eines Einschaltsignals in Form eines Einschaltimpulses (401) und
- Einschalten der elektrischen Einheit (14, 14', 24, 24') **dadurch gekennzeichnet, dass**
- das Einschalten der elektrischen Einheit (14, 14', 24, 24') nach dem Aufnehmen des Einschaltimpulses (401) für eine vorgebbare Zeitdauer möglich ist, und bei Nichtauliegen des Ausschaltsignals durchgeführt wird.

12. Verfahren nach Anspruch 11, wobei das Einschaltsignal von einem Ein-Taster (33) stammt.

13. Verfahren nach Anspruch 11 oder 12, wobei das Ausschaltsignal von einem verriegelbaren Not-Aus-Taster (12, 12', 22, 22') stammt.

14. Verfahren nach einem der Ansprüche 11 bis 13, wobei die elektrische Einheit (14, 14', 24, 24') ein Aktor und insbesondere ein Schütz ist.

15. Verfahren nach einem der Ansprüche 11 bis 14, wobei die Ein- und Ausschaltsignale mehrkanalig aufgenommen werden.

16. Verfahren nach einem der Ansprüche 11 bis 15, wobei die fallende oder beide Flanken des Einschaltimpulses (401) ausgewertet werden, um die vorgebbare Zeitdauer, in der das Einschalten der elektrischen Einheit (14, 14', 24, 24') möglich ist, zu starten.

17. Verfahren nach einem der Ansprüche 11 bis 16, wobei die vorgebbare Zeitdauer zu Einschalten der elektrischen Einheit (14, 14', 24, 24') mindestens der Aktivierungszeit der elektrischen Einheit (14, 14', 24, 24') und/oder eines weiteren Schutzgeräts entspricht.

18. Verfahren zum sicherheitsbedingten Schalten mehrerer kaskadenartig verschalteter Schutzgeräte (11, 21), wobei mit Hilfe eines ersten der mehreren Schutzgeräte (11) ein zweites der mehreren Schutzgeräte (21) entsprechend dem Verfahren nach einem der Ansprüche 11 bis 17 geschaltet wird.

19. Verfahren nach Anspruch 18, wobei das Einschaltsignal allen der mehreren Schutzgeräte (11, 21) gleichzeitig zur Verfügung gestellt wird.

## Claims

1. Protective device (11, 21) for the safety-related shutdown of an electrical unit having
- a first input for the purpose of receiving a switch-off signal,
- a second input for the purpose of receiving a switch-on signal in the form of a switch-on pulse (401), and
- an output for the purpose of driving the electrical unit (14, 14', 24, 24'),
**characterized by**
a pulse processing device (41) for the purpose of setting the protective device (11, 21) for a predetermined period of time from reception of the switch-on pulse to an activation state, in which it is switched on when the switch-off signal is not applied.

2. Protective device according to Claim 1, the switch-on signal originating from an on pushbutton (33).

3. Protective device according to Claim 1 or 2, the switch-off signal originating from a latchable emergency-stop pushbutton (12, 12', 22, 22').

4. Protective device according to one of the preceding claims, the electrical unit (14, 14', 24, 24') being an actuator and, in particular, a contactor.

5. Protective device according to one of the preceding claims, the inputs and outputs having a plurality of channels.

6. Protective device according to one of the preceding claims, it being possible for the falling edge or both edges of the switch-on pulse (401) to be evaluated by the pulse processing device (41) for the purpose of setting the protective device to the activation state.

7. Protective device according to one of the preceding claims, the pulse processing device (41) having a timing element which provides an acknowledgment command for the purpose of maintaining the activation state for a predetermined time after the switch-on pulse (401).

8. Protective device according to one of the preceding claims, the predetermined period of time for the activation state corresponding at least to the activation time of the electrical unit (14, 14', 24, 24') and/or a further protective device.

9. Protective system having a plurality of protective devices (11, 21) connected in cascade fashion according to one of the preceding claims, the first input of a second of the plurality of protective devices (21) being driven by the output of a first of the plurality of protective devices (11).

10. Protective system according to Claim 9, the inputs of the plurality of protective devices (11, 21) being connected to a common on pushbutton (33).

11. Method for safety-related switching of an electrical unit (14, 14', 24, 24') by means of
- receiving a switch-off signal,
- switching the electrical unit (14, 14', 24, 24') off,
- receiving a switch-on signal in the form of a switch-on pulse (401), and
- switching the electrical unit (14, 14', 24, 24') on,
**characterized in that**
- it is possible to switch the electrical unit (14, 14', 24, 24') on for a predeterminable period of time after reception of the switch-on pulse (401), and this is carried out when the switch-off signal is not applied.

12. Method according to Claim 11, the switch-on signal originating from an on pushbutton (33).

13. Method according to Claim 11 or 12, the switch-off signal originating from a latchable emergency-stop pushbutton (12, 12', 22, 22').

14. Method according to one of Claims 11 to 13, the electrical unit (14, 14', 24, 24') being an actuator and, in particular, a contactor.

15. Method according to one of Claims 11 to 14, the switch-on and switch-off signals being received on a plurality of channels.

16. Method according to one of Claims 11 to 15, the falling edge or both edges of the switch-on pulse (401) being evaluated in order to start the predeterminable period of time in which the electrical unit (14, 14', 24, 24') can be switched on.

17. Method according to one of Claims 11 to 16, the predeterminable period of time for switching on the electrical unit (14, 14', 24, 24') corresponding at least to the activation time of the electrical unit (14, 14', 24, 24') and/or a further protective device.

18. Method for safety-related switching of a plurality of protective devices (11, 21) connected in cascade fashion, a second of the plurality of protective devices (21) being connected with the aid of a first of the plurality of protective devices (11) in accordance with the method according to one of Claims 11 to 17.

19. Method according to Claim 18, the switch-on signal making all of the plurality of protective devices (11, 21) available simultaneously.

## Revendications

1. Appareil de protection (11, 21) pour une coupure par sécurité d'une unité électrique, avec
- une première entrée pour la réception d'un signal de coupure,
- une deuxième entrée pour la réception d'un signal d'enclenchement sous la forme d'une impulsion d'enclenchement (401), et
- une sortie pour la commande de l'unité électrique (14, 14', 24, 24'),
**caractérisé par** un dispositif de traitement d'impulsion (41) pour mettre l'appareil de protection (11, 21), pour une durée prédéterminée à partir de la réception de l'impulsion d'enclenchement, dans un état d'activation dans lequel, en l'absence du signal de coupure, il est enclenché.

2. Appareil de protection selon la revendication 1, dans lequel le signal d'enclenchement vient d'un bouton d'enclenchement (33).

3. Appareil de protection selon la revendication 1 ou 2, dans lequel le signal de coupure vient d'un bouton de coupure d'urgence (12, 12', 22, 22') verrouillable.

4. Appareil de protection selon l'une des revendications précédentes, dans lequel l'unité électrique (14, 14', 24, 24') est un actionneur et notamment un contacteur.

5. Appareil de protection selon l'une des revendications précédentes, dans lequel les entrées et sorties sont à plusieurs voies.

6. Appareil de protection selon l'une des revendications précédentes, dans lequel le dispositif de traitement d'impulsions (41) peut évaluer le front montant ou les deux fronts de l'impulsion d'enclenchement (401) pour mettre l'appareil de protection dans l'état d'activation.

7. Appareil de protection selon l'une des revendications précédentes, dans lequel le dispositif de traitement d'impulsion (41) comporte un temporisateur qui, après l'impulsion d'enclenchement (401), pour un temps prédéterminé, fournit une instruction de confirmation pour la conservation de l'état d'activation.

8. Appareil de protection selon l'une des revendications précédentes, dans lequel la durée prédéterminée pour l'état d'activation correspond au moins au temps d'activation de l'unité électrique (14, 14', 24, 24') et/ou d'un autre appareil de protection.

9. Système de protection avec plusieurs appareils de protection (11, 21) selon l'une des revendications précédentes et branchés en cascade, la première entrée d'un deuxième appareil de protection parmi les appareils de protection (21) étant commandée par la sortie d'un premier appareil de protection parmi les appareils de protection (11).

10. Système de protection selon la revendication 9, dans lequel les entrées des appareils de protection (11, 21) sont branchées avec un bouton d'enclenchement (33) commun.

11. Procédé pour la commutation par sécurité d'une unité électrique (14, 14', 24, 24') par
- réception d'un signal de coupure,
- coupure de l'unité électrique (14, 14', 24, 24'),
- réception d'un signal d'enclenchement sous la forme d'une impulsion d'enclenchement (401) et
- enclenchement de l'unité électrique (14, 14', 24, 24'),
**caractérisé par le fait que**
- l'enclenchement de l'unité électrique (14, 14', 24, 24') est possible après la réception de l'impulsion d'enclenchement (401) pour une durée pouvant être prescrite, et est effectué en l'absence du signal de coupure.

12. Procédé selon la revendication 11, dans lequel le signal d'enclenchement vient d'un bouton d'enclenchement (33).

13. Procédé selon la revendication 11 ou 12, dans lequel le signal de coupure vient d'un bouton de coupure d'urgence (12, 12', 22, 22') verrouillable.

14. Procédé selon l'une des revendications 11 à 13, dans lequel l'unité électrique (14, 14', 24, 24') est un actionneur et notamment un contacteur.

15. Procédé selon l'une des revendications 11 à 14, dans lequel les signaux d'enclenchement et de coupure sont reçus sur plusieurs voies.

16. Procédé selon l'une des revendications 11 à 15, dans lequel le front montant ou les deux fronts de l'impulsion d'enclenchement (401) sont évalués pour démarrer la durée pouvant être prescrite pendant laquelle l'enclenchement de l'unité électrique (14, 14', 24, 24') est possible.

17. Procédé selon l'une des revendications 11 à 16, dans lequel la durée pouvant être prescrite pour l'enclenchement de l'unité électrique (14, 14', 24, 24') correspond au moins au temps d'activation de l'unité électrique (14, 14', 24, 24') et/ou d'un autre appareil de protection.

18. Procédé pour la commutation par sécurité de plusieurs appareils de protection (11, 21) mis en cascade, dans lequel un deuxième appareil de protection parmi les appareils de protection (21) est commuté à l'aide d'un premier appareil de protection parmi les appareils de protection (11) selon l'une des revendications 11 à 17.

19. Procédé selon la revendication 18, dans lequel le signal d'enclenchement est fourni simultanément à tous les appareils de protection (11, 21).
